# FASCICULE DE BREVET EUROPEEN

(11) **EP 1 709 259 B1**
(45) Date de publication et mention de la délivrance du brevet: **10.04.2013**
(21) Numéro de dépôt: 04805468.8
(22) Date de dépôt: 17.11.2004
(51) Int. Cl.: E04F 11/06

(54) **Dispositif à marches pliable, de type escalier ou échelle**
Klappbare Stufenvorrichtung in Form einer Treppe oder Leiter
Foldable step device, in the form of a staircase or ladder

(30) Priorité: 25.11.2003 FR 0313811; 25.11.2003 FR 0313812; 20.08.2004 FR 0409011
(43) Date de publication de la demande: 11.10.2006
(73) Titulaire: Ros, François, 59000 Lille (FR)
(72) Inventeur: Ros, François, 59000 Lille (FR)
(86) Numéro de dépôt international: PCT/FR2004/002931
(87) Numéro de publication internationale: WO 2005/054595

(56) Documents cités:
- AT-U1- 4 864
- CH-A- 259 760
- DE-C- 975 511
- FR-A- 1 042 678
- FR-A- 2 666 365
- US-A- 3 901 353
- PATENT ABSTRACTS OF JAPAN vol. 1998, no. 03, 27 février 1998 (1998-02-27) & JP 09 291695 A (MATSUSHITA ELECTRIC WORKS LTD), 11 novembre 1997 (1997-11-11)

## Description

La présente invention concerne le domaine des dispositifs à marche, c'est-à-dire des escaliers et des échelles, dits pliables du fait qu'ils comportent plusieurs portions longitudinales qui, en position de rangement, sont superposées les unes sur les autres alors qu'en position normale lesdites portions longitudinales sont alignées. Elle concerne plus particulièrement un dispositif de ce type présentant un encombrement réduit en position de rangement. Elle concerne notamment un escalier escamotable pliable, dont le faible encombrement permet son intégration dans un plafond.

Un escalier escamotable est généralement mis en oeuvre pour permettre l'accès à des combles aménagés, l'escalier n'ayant pas été prévu dans la construction d'origine. Une ouverture est pratiquée dans le plafond, laquelle est fermée par une trappe d'accès, généralement pivotante par rapport à un côté de l'ouverture. Au-dessus de cette trappe et dans l'encadrement de l'ouverture est installé un escalier pliable en position de rangement. Il suffit à l'utilisateur d'ouvrir la trappe et de procéder au déploiement de l'escalier pour pouvoir monter dans les combles.

Il existe plusieurs types d'escaliers escamotables. Le type le plus courant a la structure conventionnelle d'une échelle, avec deux montants longitudinaux entre lesquels sont fixées des marches qui ont une largeur plus importante que les simples barreaux d'une échelle. Des articulations intermédiaires délimitent plusieurs parties repliables l'une sur l'autre. Le nombre de parties et donc le nombre d'articulations dépend de la hauteur sous plafond de la pièce se trouvant sous la trappe et également de la dimension de celle-ci. Le plus généralement, un tel escalier escamotable comporte deux ou trois parties reliées les unes aux autres par des jeux d'articulations.

Lors du déploiement de l'escalier, l'extrémité supérieure de celui-ci doit rester solidaire du bâti fixe fixé dans l'ouverture pratiquée dans le plafond tandis que l'extrémité inférieure repose sur le sol de la pièce dans laquelle l'escalier a été déployé. Dans une variante de réalisation, la partie extrême supérieure de l'escalier est fixée sur la face supérieure de la trappe pivotante, c' est-à-dire celle qui est tournée vers les combles. Il est cependant nécessaire que cette fixation ménage un écartement suffisant entre la face supérieure de la trappe et cette partie extrême supérieure de l'escalier de manière à ce que l'utilisateur, lorsqu'il emprunte l'escalier, ne soit pas gêné par la présence de cette trappe, pouvant facilement se saisir des montants latéraux avec les mains et ne risquant pas de buter sur la trappe avec les pieds.

Dans une autre variante de réalisation , l'extrémité supérieure de l'escalier est fixée à pivotement sur le bâti fixe constituant l'encadrement de l'ouverture, l'escalier escamotable étant alors indépendant de la trappe.

Quelle que soit la variante de réalisation , l'escalier escamotable , à l'état replié , lorsqu'il est positionné au-dessus de la trappe refermée occupe un espace important , ce qui nécessite généralement la mise en place d'un caisson et qui , en conséquence, oblige à sacrifier de la surface dans les combles aménagés.

Le brevet allemand DE 975511 et le brevet français 1.042.678, décrivant un dispositif à marches, de type échelle ou escalier, comprenant au moins deux parties, qui comportent chacune deux montants longitudinaux et plusieurs marches fixées entre lesdits montants et qui sont repliables l'une sur l'autre grâce à des moyens d'articulation, tandis que les marches dépassent en partie d'un même côté des montants et ne dépassent pas de l'autre côté des montants, et que la largeur d'une marche est supérieure à e/sin α, e étant la largeur d'un montant longitudinal et α étant l'angle d'inclinaison entre la direction longitudinale dudit montant longitudinal et le plan de ladite marche, illustrent bien cet état de la technique connue.

Bien sûr il serait possible de limiter la dimension des marches, à l'instar des barreaux d'une échelle, mais ce serait au détriment du confort de l'usager. Il importe donc que les marches du dispositif aient une dimension normale pour un escalier, faisant au moins de l'ordre de 80 mm de largeur.

Le but de la présente invention est de proposer un dispositif à marches, qui, dans les conditions précitées, présente un encombrement réduit.

Ce but est parfaitement atteint par le dispositif de la présente invention qui, de manière connue, comprend au moins deux parties **(2,3,4),** qui comportent chacune deux montants longitudinaux **(6)** et plusieurs marches **(7)** fixées entre lesdits montants et qui sont repliables l'une sur l'autre grâce à des moyens d'articulation **(5),** la largeur (L) **de chaque** marche **(7),** celle-ci étant supposée d'épaisseur nulle, étant d'une part supérieure à e/sin α et d'autre part, au plus, sensiblement égale à n.e/sin α, e étant la largeur d'un montant longitudinal, α étant l'angle d'inclinaison entre la direction longitudinale dudit montant longitudinal et le plan de ladite marche et n le nombre de parties **(2,3,4).**

De manière caractéristique, selon l'invention, dans la partie extrême supérieure **(4)** en position déployée, chaque marche dépasse en grande partie d'un même premier côté (C1) des montants, et ne dépasse pas ou éventuellement ne dépasse que quelque peu du deuxième côté (C2) des montants, **tandis** que dans la partie extrême inférieure **(2)** en position déployée, chaque marche dépasse en grande partie d'un même second côté (C2) ou du même premier côté (C1); et ne dépasse pas ou éventuellement ne dépasse que quelque peu de l'autre côté (C1 ; C2) des montants, les marches des parties superposées (2,3,4), en position repliée, **s'intercalant** les unes entre les autres **de sorte qu**'en position repliée, l'encombrement total E du dispositif replié est sensiblement égal à n.e.

Lorsque le dispositif est à l'état replié, les marches de la partie extrême supérieure s'étendent entre les montants longitudinaux de la ou des autres parties, mais sans dépasser ou en dépassant quelque peu des montants longitudinaux de la partie extrême inférieure. Elles peuvent éventuellement dépasser quelque peu des montants longitudinaux sur lesquels elles sont fixées, notamment dans le cas de l'escalier escamotable fixé sur une trappe pivotante , comme cela sera indiqué ci-après.

On désigne par partie extrême supérieure, la partie du dispositif qui est en haut de celui-ci lors de sa mise en oeuvre en position déployée et inversement on désigne par partie extrême inférieure celle qui est en contact avec le sol, dans cette position. On désigne par partie intermédiaire, la ou les parties qui sont situées entre la partie extrême inférieure et la partie extrême supérieure.

Selon la disposition particulière de la présente invention, l'encombrement total du dispositif est sensiblement équivalent à ce que l'on pourrait obtenir d'une échelle conventionnelle à barreaux dans laquelle la largeur d'un barreau est au plus égale à celle d'un montant, alors que, dans le cas présent, les marches ont une largeur telle qu'elles dépassent des montants. Pour un nombre n de parties , l'encombrement total du dispositif est sensiblement de l'ordre de n fois la largeur d'un montant , étant entendu que lesdites marches sont inclinées par rapport à la direction longitudinale du montant pour tenir compte de inclinaison normale du dispositif en position d'utilisation. L'angle α d'inclinaison du montant longitudinal avec le plan de la marche est généralement de 70°, ce qui correspond à un angle β d'inclinaison du montant longitudinal avec la verticale de 20°, α et β étant complémentaires.

S'agissant d'un montant longitudinal ayant une largeur e, prise perpendiculairement à l'axe longitudinal de sa face externe, chaque marche a une largeur L répondant au plus, sensiblement à la formule : $L = n . e / sin α$

Sachant que dans cette formule, la marche est supposée d'épaisseur nulle, il convient en pratique de prendre en considération l'épaisseur et la configuration de la marche. Par exemple, la largeur L de la marche est de 8O mm pour un montant longitudinal de largeur e 25 mm dans un dispositif à trois parties, pour une valeur de α de l'ordre de 70°, sachant que α peut varier , selon les constructions, entre 60° et 75°.

Dans un mode précis de réalisation, le dispositif comportant trois parties, les marches de la partie intermédiaire dépassent de part et d'autre des montants longitudinaux, de préférence dans la même proportion.

Il est à noter que , pour des raisons de résistance mécanique, même si le nombre de parties n est supérieur à 3, notamment est égal à 4, il est préférable de limiter la largeur L de chaque marche à la valeur 3e/sin α.

Les différentes parties du dispositif peuvent avoir des longueurs de montants longitudinaux qui sont identiques ou différentes. Dans ce dernier cas, il est possible d'avoir des parties qui seront décalées l'une par rapport à l'autre , dans la position des montants superposés, d'un côté comme de l'autre.

Le positionnement de la première marche et de la dernière marche, et l'intervalle entre deux marches successives ne sont pas totalement impératifs, les normes en vigueur prévoyant une fourchette de valeurs. De la sorte , il est possible de choisir les valeurs de ces différents paramètres , et la longueur et le décalage des montants longitudinaux de chaque partie pour obtenir , pour un nombre n de parties, la superposition des montants avec les marches intercalées conformément à l'invention.

Dans le cas où n est supérieur à 2, les marches de la partie extrême supérieure débordent généralement du premier côté (C₁) correspondant à la direction tournée vers l'utilisateur, tandis que les marches de la ou des parties intermédiaires soit débordent du second côté (C₂) soit de part et d'autre des montants longitudinaux , soit éventuellement du premier côté (C₁).

C'est un autre objet de la présente invention que de proposer une installation comprenant un escalier escamotable , conforme aux caractéristiques précitées , dont la partie extrême supérieure est fixée sur la face supérieure d'une trappe pivotante par des moyens de liaison, articulés à pivotement entre deux positions , une première position - escalier déployé - dans laquelle la trappe et les montants longitudinaux ont entre eux un premier écartement et une seconde position - escalier replié - dans laquelle la trappe et les montants longitudinaux ont entre eux un second écartement , inférieur au premier écartement.

Ainsi lors du repliement de l'escalier escamotable, il est possible de réduire l'encombrement total non seulement de l'escalier proprement dit mais également de l'escalier et de la trappe, grâce au passage des moyens de liaison de la première à la seconde position.

C'est un autre objet de la présente invention que de proposer une installation comprenant un escalier escamotable, conforme aux caractéristiques précitées, dont la partie extrême supérieure est montée à pivotement sur un cadre délimitant une ouverture formée dans un plafond. L'axe de pivotement peut être au-dessous ou au niveau de la dernière marche ou situé entre la dernière et l'avant-dernière marche.

Dans le présent texte, on considère comme étant la première marche de l'escalier, celle qui se trouve la plus proche du sol sur lequel repose l'escalier.

Dans ce dernier mode de réalisation, de préférence, on met en oeuvre au moins un ressort de rappel. Ce ressort peut par exemple relier le cadre et l'extrémité haute d'au moins un montant longitudinal de ladite partie extrême supérieure pour faciliter la remise en place de l'escalier, en position repliée, après usage, et pour faciliter la descente de l'escalier avant déploiement de celui-ci.

La présente invention sera mieux comprise à la lecture de la description qui va être faite de plusieurs exemples de réalisation d'un dispositif à marches , du type échelle ou escalier escamotable , à encombrement réduit illustré par le dessin annexé dans lequel :
Les figures 1 et 8 sont des représentations très schématiques d'un premier exemple de type échelle repliable en trois parties, vue en perspective et à l'état déplié contre un mur (figure 1) en vue de côté et à l'état replié sur le sol (figure 8).
La figure 2 est une vue de côté d'un second exemple de type escalier escamotable fixé sur une trappe pivotante.
La figure 3 est une vue de face d'un troisième exemple de type escalier escamotable fixé à pivotement sur un cadre entourant l'ouverture pratiquée dans un plafond, à l'état replié, la dernière marche étant au-dessus de l'axe de pivotement et la trappe étant indépendante de l'escalier.
La figure 4 est une vue de face d'un quatrième exemple de type escalier escamotable fixé à pivotement sur un cadre entourant l'ouverture pratiquée dans le plafond, à l'état replié, la dernière marche étant en-dessous de l'axe de pivotement et la trappe étant indépendante de l'escalier.
Les figures 5, 6 et 7 sont des vues, respectivement de dessus (figure 12), en coupe selon l'axe XIII-XIII de la figure 5 et en coupe selon l'axe XIV-XIV de la figure 5, d'un exemple de marche.

Dans le premier exemple de réalisation qui est illustré à la figure 1 , le dispositif consiste en une échelle 1 qui présente la particularité de posséder non pas des barreaux traditionnels mais des marches , à l'instar d'un escalier , de manière à apporter un maximum de confort à l'utilisateur.

Cette échelle repliable 1 comporte trois parties 2, 3, 4 entre lesquelles sont interposés des moyens d'articulation 5, aptes à permettre le repliement de l'échelle 1 sur elle-même.

Chaque partie 2, 3, 4 est composée de deux montants longitudinaux 6 et, dans l'exemple illustré, uniquement de trois marches.

Sur la figure 1 est illustrée l'échelle 1 dans sa disposition déployée, la partie extrême inférieure 2 reposant sur une paroi horizontale 8 tandis que la partie extrême supérieure 4 s'appuie sur une paroi verticale 9, par exemple un mur. Dans cette position, les montants longitudinaux 6 des trois parties 2, 3, 4 sont dans l'alignement les uns des autres grâce au blocage en position des moyens d'articulation 5.

Il est à noter que les figures 1 et 8 ne sont pas des plans de fabrication, les proportions de certains éléments, notamment la largeur L des marches, ayant été volontairement exagérées pour faciliter la compréhension de l'invention.

Les neuf marches 7, référencées M1 à M9 sur les figures 1 et 8, ont une certaine inclinaison, d'angle α, par rapport à la direction longitudinale des montants 6. Cet angle α est généralement de l'ordre de 70°, étant complémentaire de l'angle β généralement adopté pour la pose d'une échelle contre une paroi verticale 9 pour assurer un bon équilibre de l'utilisateur. La valeur de l'angle α peut néanmoins varier selon les dispositifs et éventuellement les normes en vigueur.

De manière générale , la distance entre deux marches consécutives est sensiblement la même, pour respecter une certaine foulée de l'utilisateur. Dans le cas d'un escalier escamotable, le plancher des combles est considéré comme étant une marche pour la détermination de cette foulée.

Selon la particularité de l'invention, l'échelle 1 dans sa position repliée , telle qu'illustrée sur la figure 8, occupe un encombrement réduit , qui en l'occurrence est l'encombrement minimal, qui correspond strictement à la superposition des montants latéraux 6 des trois parties 2 , 3 , 4 repliées sur elles-mêmes. Ainsi dans ce premier exemple, l'encombrement E de l'échelle 1 est égal à 3 fois la largeur e d'un montant longitudinal 6 et à L. sin α, L étant la largeur de la marche. Pour faciliter la compréhension, on a représenté en traits pleins sur la figure 8 les portions des marches qui sont fixées sur les montants longitudinaux et en pointillés les portions qui dépassent desdits montants.

Plus généralement, dans le cas d'une échelle, E = n.e, n étant le nombre de parties dont est composée l'échelle pliable. Dans sa version la plus simple, l'échelle pourrait donc comprendre uniquement deux parties.

Cet encombrement réduit est obtenu du fait de la disposition particulière qui est donnée aux marches dans chaque partie de l'échelle. Plus précisément, dans ce premier exemple, comme cela apparaît clairement à l'examen de la figure 1, les marches des deux parties extrêmes 2 , 4 sont fixées sur les montants longitudinaux correspondants 6 en porte-à-faux, selon une direction du porte-à-faux qui est opposée entre les deux dites parties extrêmes , tandis que dans la partie intermédiaire 3 les marches débordent de part et d'autre des montants longitudinaux 6.

Dans l'exemple illustré, les trois marches M1, M2, M3 de la partie extrême inférieure 2 sont fixées en porte-à-faux sur les montants longitudinaux 6, débordant desdits montants ; du second côté C₂, dans la direction tournée vers la paroi verticale 9 d'appui de l'échelle 1. Les trois dernières marches M7, M8, M9 de la partie extrême supérieure 4 débordent des montants , du premier côté C₁, dans la direction tournée vers l'utilisateur. Quant aux trois marches intermédiaires M4, M5, M6, elles débordent de manière équilibrée de part et d'autre des montants longitudinaux 6.

Le passage de la position déployée à la position repliée de fermeture telle qu'illustrée sur la figure 8 se fait par pivotement des moyens d'articulation 5, conformément au sens des flèches respectivement F1 entre la partie extrême inférieure 2 et la partie intermédiaire 3 et F2 entre la partie intermédiaire 3 et la partie extrême supérieure 4.

Dans cet exemple, l'encombrement total E = n.e de l'échelle repliée 1' (figure 8) est égal à trois fois la largeur e d'un montant longitudinal 6 et correspond également à la dimension L. sin α. Compte-tenu de l'inclinaison d'angle α de chaque marche, d'épaisseur supposée nulle, la dimension L en largeur d'une marche 7 est alors égale sensiblement à 3.e / sin.α.

Cette formule qui est basée sur une marche d'épaisseur nulle est à adapter en fonction de l'épaisseur de la marche et sa configuration.

Ce premier exemple illustre le cas où l'on recherche l'encombrement le plus réduit possible pour l'échelle ou l'escalier replié sur lui-même en tant que tel, sans tenir compte de son environnement immédiat, et pour une largeur L de marche maximale.

Cet exemple d'une échelle ou d'un escalier à trois parties, est immédiatement transposable au cas d'une échelle ou d'un escalier à deux parties ; dans ce cas, la partie intermédiaire 3 de la figure 1 n'existe plus , seules subsistent la partie extrême supérieure dont les marches débordent d'un premier côté, vers l'utilisateur, et la partie extrême inférieure dont les marches débordent d'un second côté, vers la paroi d'appui (dans la direction opposée à l'utilisateur).

Lorsque le nombre n de parties est supérieur à 3, il convient d'adopter une disposition adéquate des marches dans chaque partie. Les marches de la partie extrême supérieure débordent par principe toujours selon le premier côté, qui correspond à la direction tournée vers l'utilisateur, en position dispositif déployé.

Si le nombre n est un multiple de trois , notamment égal à six , la disposition des marches dans les trois parties supérieures peut être celle du premier exemple de la figure 1, et celle dans les trois parties inférieures peut être inversée par rapport à celles des trois parties supérieures. On a ainsi , en position repliée, la simple superposition de deux dispositifs à trois parties conformes à celui de l'exemple.

En pratique , même si le nombre n est supérieur à trois, il est préférable que la longueur L des marches soit sensiblement égale à 3e/sin α, principalement pour des raisons de résistance mécanique.

De plus, lorsque le nombre n est supérieur à 3, notamment égal à 4,5 ou 6, il est souhaitable que les parties intermédiaires aient une résistance mécanique améliorée, par exemple soient réalisées en tubes de section rectangulaire d'épaisseur 3mm, alors que les tubes des deux parties extrêmes ont une épaisseur de 2 mm.

Ceci est souhaitable que lesdites parties soient en acier ou en aluminium.

Par ailleurs, la longueur des montants longitudinaux peut varier d'une partie à l'autre.

Dans le premier exemple illustré à la figure 8, la partie extrême inférieure 2 est légèrement plus longue que les deux autres parties 3,4 qui sont de même longueur. Cet écart de longueur entre les différentes parties de l'échelle ou de l'escalier peut être mis à profit, notamment lorsque le nombre n de parties est supérieur à 3, pour adapter le placement des marches , en vue de la superposition des montants et d'obtenir que les marches s'intercalent bien les unes entre les autres lors du repliement de l'échelle ou de l'escalier. En position repliée, cet écart de longueur se traduit par un décalage des différents montants superposés les uns par rapport aux autres , d'un seul côté , comme dans le cas de la figure 8, ou des deux côtés.

Dans le second exemple qui concerne un escalier escamotable, l'encombrement réduit qui est recherché tient compte du fait que cet escalier escamotable est fixé sur une trappe pivotante , comme illustré à la figure 2.

Plus précisément , l'escalier 10 a sa partie extrême supérieure 11 qui est fixée sur la face supérieure 12a d'une trappe 12 d'épaisseur T, laquelle est destinée à obturer l'ouverture 13 formée dans un plafond 14, ladite ouverture 13 étant délimitée par un cadre 15 fixé dans ledit plafond 14. Il peut s'agir d'une trappe en bois éventuellement calorifugée, ou traitée pour avoir une bonne résistance thermique, mais il peut également s'agir d'une trappe en aluminium dont l'épaisseur sera moindre que celle d'une trappe en bois.

Le cadre 15 est notamment en cornière - égale ou inégale - d'acier, de préférence renforcé par des goussets 68 soudés, pour être fixé soit sur une dalle de béton soit sur les solives en bois du plafond.

La fixation de l'escalier 10 sur la trappe 12 est réalisée grâce à des moyens de fixation 16 qui forment des entretoises entre la trappe 12 et la partie extrême supérieure 11 de l'échelle 10 en sorte de ménager entre ces deux éléments un espace 17 qui soit suffisant pour permettre à l'utilisateur d'emprunter l'escalier 10 sans être gêné par la présence de la trappe 12 , tant au niveau du passage des mains de l'utilisateur qui se saisissent des montants latéraux 18 de l'échelle 10 que des pieds se posant sur les marches 19. Cet espace 17 a une dimension D qui est généralement de l'ordre de 50 à 100 mm, sachant que la norme DIN 4570 impose que la distance X entre l'axe médian transversal 19a sur la face supérieure 19b de la marche 19 jusqu'à la trappe 12 doit être d'au moins de 130 mm.

La trappe 12 est montée pivotante par rapport au cadre 15 grâce à au moins un axe de pivotement 20 qui, dans l'exemple illustré, est monté transversalement entre les cornières formant le cadre 15, à proximité du bord 13a de l'ouverture 13.

Comme illustré sur la figure 2, la face supérieure 15b des cornières formant le cadre 15 est appliquée sur la face extérieure 14a du plafond 14.

De préférence, le positionnement de l'axe de pivotement 20 ou des portions d'axe de pivotement sur le cadre 15 est déterminé en sorte que, en position de trappe refermée, la face inférieure 12b de la trappe 12 affleure le plan de la face inférieure 15a du cadre 15. Les paliers de l'axe de pivotement 20 ou des portions de l'axe de pivotement sont montés sur des goussets 84. De même peuvent être prévus des moyens de fixation 67 en deux parties 67a, 67b, comme décrit plus précisément dans l'exemple de la figure 4. Des fers plats 83 (figure 3) soudés sur le cadre 32 facilitent la fixation dudit cadre sur une dalle en béton.

Sur la figure 2, la trappe 12 est représentée en position ouverte. Pour sa fermeture , il suffit de la faire pivoter dans le sens de la flèche F3 autour de l'axe 20 jusqu'à ce qu'elle atteigne une position sensiblement horizontale pour l'enclenchement de moyens de fermeture et verrouillage non représentés. Dans cette position de fermeture, la trappe 12 est légèrement encastrée à l'intérieur du cadre 15 et l'encombrement total de l'ensemble constitué par la trappe 12 et l'échelle escamotable 10 correspond pour une première part à l'épaisseur T de la trappe 12 , pour une seconde part à l'espace 17 (D) et pour une troisième part à l'encombrement E de l'escalier 10.

De manière optimale, on cherche à ce que la présence de l'escalier escamotable 10 ne diminue pas la surface au sol utilisable dans la pièce supérieure, généralement de combles aménagés, lorsque la trappe 12 est refermée. De ce fait, l'encombrement de l'ensemble précité - trappe et escalier - que l'on cherche à réduire au maximum doit sensiblement être inférieur à l'épaisseur totale du plafond 14, en tenant compte éventuellement de l'épaisseur d'une seconde trappe ou d'autres moyens d'obturation de l'ouverture 13, au niveau de la pièce supérieure, trappe ou moyens d'obturation qui seraient alors dans l'alignement du plancher de ladite pièce

Le passage de la trappe 12 de la position ouverte telle qu'illustrée à la figure 2 à la position refermée par pivotement autour de l'axe 20 selon la flèche F3 est réalisé par des moyens habituels, soit simplement à l'aide d'une perche soit par un système mettant en oeuvre des poulies, un câble de traction et éventuellement des ressorts.

En ce qui concerne les marches proprement dites, il peut s'agir de marches de forme quelconque, par exemple rectangulaire, ou s'inscrivant dans un trapèze, par exemple des marches en bois ayant une épaisseur de 18mm, une longueur de 390 mm. Dans ce cas elles sont vissées ou boulonnées sur des cornières en aluminium ou en acier, qui elles-mêmes sont soudées ou boulonnées sur les montants longitudinaux, de préférence de section rectangulaire ou carrée, qui sont eux-mêmes en aluminium ou en acier. La section carrée est préférée pour des montants en aluminium. La section rectangulaire est préférée pour des montants en acier. De préférence, la largeur e des montants est maintenue constante quelle que soit la section rectangulaire ou carrée. Il peut être nécessaire, dans le cas d'un montant en aluminium, d'augmenter l'épaisseur du tube formant le montant, comparativement à un montant en acier. Il peut également s'agir, comme illustré aux figures 5 à 7, de marches anti-dérapantes 50 en aluminium ou en acier embouti ayant une épaisseur de l'ordre de 1,5 mm pour de l'acier et 4,5 mm pour de l'aluminium soudées directement ou de préférence à l'aide d'un fer plat ou d'un plat en aluminium intermédiaire 51 sur les montants longitudinaux.

La marche 50 a une section transversale en forme de C (figure 6), avec des creux 53 oblongs alignés (figure 5).

La largeur L de la marche telle que constatée réellement au pied à coulisse et tenant compte de l'épaisseur de la marche est fonction de la largeur e des montants longitudinaux. Elle peut être notamment de 80 à 124 mm (figure 5).

Dans un troisième exemple de réalisation, illustré à la figure 3, l'escalier escamotable 30 a sa partie extrême supérieure 31 qui est fixée, selon un axe de pivotement 33, sur le cadre 32 délimitant l'ouverture 34 formée dans le plafond 35. Une trappe 36 pivotante, indépendante de l'escalier 30, permet de refermer ladite ouverture 34 après la mise en place de l'escalier 30 dans sa position repliée de rangement.

La trappe 36 peut avoir une épaisseur t plus faible que celle T de la trappe 12 du second exemple, ne devant pas supporter la charge de l'escalier. De plus dans ce mode de réalisation, il n'y a pas nécessité d'avoir un espace ménagé entre la trappe et la partie extrême supérieure 31 de l'escalier 30 dans la mesure où ladite trappe 36 est rabattue verticalement après son ouverture et n'est donc pas susceptible de gêner l'utilisateur lorsqu il emprunte l'escalier 30. Ce mode de réalisation permet donc de minimiser l'encombrement total de l'ensemble constitué par la trappe 36, l'escalier 30 et éventuellement une trappe supérieure ou des moyens de fermeture supérieure au niveau du plancher des combles aménagés ou toutes autres pièces. La trappe 36, d'épaisseur t, et l'escalier 30 lorsqu'il est posé directement sur la trappe constitue un ensemble de dimension hors tout égale à (3e + t). En fonction de l'encombrement disponible dans le plafond, il est possible de prévoir que les marches dépassent, l'escalier étant en position repliée et logé dans l'ouverture 34, au-delà des montants longitudinaux superposés, à l'opposé de la trappe 36 (vers le plancher des combles ou de la pièce supérieure). Il serait même possible d'envisager des marches de plus grande largeur L qui seraient coupées à la demande, en fonction de cet encombrement disponible dans le plafond. Bien sûr la largeur des marches L est déterminée en sorte de ne pas gêner la fermeture de la trappe supérieure, ni le repliement de l'escalier.

Quel que soit l'exemple de réalisation, il est souhaitable, mais non totalement obligatoire, d'avoir une largeur de marche identique pour toutes les marches.

Pour amortir la descente de l'escalier 30 lors de sa mise en position d'utilisation, et également pour faciliter sa remontée, il est prévu au moins un ressort de rappel. Dans l'exemple illustré sur la figure 3, il s'agit d'un ressort 37 qui relie l'extrémité supérieure 38 de la partie extrême supérieure 31 de l'escalier 30 au bord adjacent 32a du cadre 32. Il peut s'agir de deux ressorts de torsion au niveau des portions d'axe de pivotement 33. Il peut également s'agir de deux ressorts de traction entre les solives et un point situé sur les montants de la partie extrême supérieure, notamment sur les faces externes de ceux-ci, par exemple sensiblement en leur milieu. Il peut s'agir d'une combinaison de ces différentes possibilités.

Il est à noter que , dans ce mode de réalisation, illustré à la figure 3, la dernière marche 39 de l'échelle 30 se trouve entre l'extrémité supérieure 38 et l'axe de pivotement 33.

Ce mode de réalisation n'est pas exhaustif. Dans le quatrième exemple de la figure 4, la dernière marche N12 se trouve en dessous de l'axe de pivotement 61. Il serait également possible de disposer la dernière marche au niveau de l'axe de pivotement.

Dans le quatrième exemple illustré à la figure 4, l'escalier escamotable 60 a sa dernière marche N12 qui est située en-dessous de l'axe de pivotement 61, monté sur le cadre 62. Les marches N1 à N12 sont référencées sur ladite figure et représentées avec, en hachuré, la partie de la marche fixée sur la partie correspondante des montants longitudinaux. Il peut être prévu, à titre de renfort, au moins une et de préférence quatre entretoises 90 à 93 montées transversalement sur les deux montants longitudinaux , en acier ou en aluminium selon les cas, en traversant ceux-ci. L'une 91 est à proximité de l'axe de pivotement 61 et évite aux portions 64 d'axe de pivotement de sortir de leurs paliers 65. Deux autres entretoises 90, 92 renforcent la région des moyens d'articulation 5 et éventuellement des ergots. Sur la figure 4, l'entretoise 92 est vissée au niveau de l'articulation 5. La quatrième entretoise 93 située à proximité de la première marche N1 permet d'obtenir de meilleurs résultats lors des essais de flambement. A titre d'exemple, pour des montants en acier, les entretoises peuvent être des tubes de section circulaire 15/21 en acier (15mm de diamètre intérieur et 21 mm de diamètre extérieur).

Dans tous les modes de réalisation d'escalier escamotable et que les montants soient en aluminium, en acier ou en un autre matériau, on cherche à ce que l'escalier puisse se loger dans l'encombrement le plus réduit, qui est - en pratique - délimité sur une hauteur H entre une trappe inférieure , au niveau du plafond de la pièce inférieure, et une trappe supérieure , au niveau du plancher des combles ou de la pièce supérieure. La largeur des marches doit tenir compte de cette hauteur H et aussi du mode de fixation de l'escalier, soit sur la trappe inférieure avec un écartement (d selon l'exemple de la figure 2) soit sur le cadre, de préférence sans écartement entre l'escalier et la trappe (selon l'exemple des figures 3 et 4.

En fonction de cette hauteur H et du mode de fixation, il est donc possible que les marches puissent dépasser sensiblement des parties extrêmes inférieures des montants longitudinaux dans la direction de la trappe supérieure, en position escalier replié.

Mais il est également possible que des marches puissent dépasser sensiblement des parties extrêmes supérieures des montants longitudinaux dans la direction de la trappe inférieure, escalier replié. Dans le cas où la trappe est indépendante de l'escalier, la position de l'axe de pivotement est déterminée en sorte que les bords avant des marches, débordant vers la trappe, reposent sur celle-ci en position escalier replié et trappe fermée.

L'encombrement de l'escalier ne doit bien sûr pas gêner la fermeture des deux trappes.

De plus la largeur des marches ne doit pas gêner le repliement des différentes parties de l'escalier.

La présente invention n'est pas limitée aux modes de réalisation décrits à titre d'exemples non exhaustifs. En particulier il revient à l'homme du métier de choisir les matériaux et les configurations des différentes pièces mises en oeuvre, notamment montants longitudinaux (notamment bois, acier, aluminium), marches (notamment bois, acier, aluminium), cadre (notamment cornière, profilé en U, en T), pour obtenir les caractéristiques mécaniques souhaitables. De plus des bagues de renforcement , en acier ou en bronze, soudées ou emmanchées, peuvent être avantageusement mises en oeuvre par exemple au niveau des axes de pivotement des moyens d'articulation, et des trous formés dans les montants longitudinaux.

Les montants longitudinaux sont avantageusement des tubes à section rectangulaire, l'épaisseur du tube dans la partie intermédiaire étant supérieure à celle des tubes dans les parties extrêmes, dans le cas de l'acier, éventuellement dans celui de l'aluminium.

## Revendications

1. Dispositif à marches (1), de type échelle ou escalier, qui comprend au moins deux parties **(2,3,4),** qui comportent chacune deux montants longitudinaux **(6)** et plusieurs marches **(7)** fixées entre lesdits montants et qui sont repliables l'une sur l'autre grâce à des moyens d'articulation (5), la largeur (L) **de chaque** marche (7), celle-ci étant supposée d'épaisseur nulle, **étant** d'une part supérieure à e/sin α et d'autre part, au plus, sensiblement égale à n.e/sin α, e étant la largeur d'un montant longitudinal, α étant l'angle d'inclinaison entre la direction longitudinale dudit montant longitudinal et le plan de ladite marche et n le nombre de parties **(2, 3,4), caractérisé en ce que** dans la partie extrême supérieure **(4)** en position déployée, chaque marche dépasse en grande partie d'un même premier côté (C1) des montants, et ne dépasse pas ou éventuellement ne dépasse que quelque peu du deuxième côté (C2) des montants, **tandis** que dans la partie extrême inférieure (2) en position déployée, chaque marche dépasse en grande partie d'un même second côté (C2) ou du même premier côté (C1), et ne dépasse pas ou éventuellement ne dépasse que quelque peu de l'autre côté (C1 ; C2) des montants, les marches des parties superposées (2,3,4), en position repliée, **s'intercalant** les unes entre les autres **de sorte qu**'en position repliée, l'encombrement total E du dispositif replié est sensiblement égal à n.e.

2. Dispositif selon la revendication 1 **caractérisé en ce qu'**il comporte trois parties et les marches (7) de la partie intermédiaire (3) débordent de part et d'autre des montants longitudinaux (6), de préférence dans la même proportion.

3. Dispositif selon la revendication 2, **caractérisé en ce que** les marches des deux parties extrêmes (2), (4) sont fixées sur les montants longitudinaux correspondants (6) en porte-à-faux, selon une direction de porte-à-faux opposée entre les deux dites parties.

4. Dispositif selon l'une des revendications **1 à 3,** du type échelle à poser sur une paroi d'appui **caractérisé en ce que** les marches (M1, M2, M3) de la partie extrême inférieure débordent des montants longitudinaux dans la direction tournée vers la paroi d'appui et les marches (M7, M8, M9) de la partie extrême supérieure débordent des montants longitudinaux dans la direction tournée vers l'utilisateur.

5. Dispositif selon la revendication 1 **caractérisé en ce qu'**il comporte un nombre n de parties supérieur ou égal à 3 et **en ce que** la largeur (L) des marches est sensiblement égale à 3 e /sin α.

6. Dispositif selon l'une des revendications **1 à 5,** dans lequel n est égal ou supérieur à 3, **caractérisé en ce que** les montants longitudinaux sont des tubes, notamment de section rectangulaire, et **en ce que** l'épaisseur des tubes des parties intermédiaires est supérieure à celle des tubes des parties extrêmes supérieure et inférieure.

7. Dispositif selon l'une des revendications **1 à 6, caractérisé en ce que** la longueur des montants longitudinaux est différente, selon les parties, moyennant quoi les parties sont décalées l'une par rapport à l'autre, dans la position des montants superposés, d'un côté et/ou de l'autre, permettant un positionnement adéquat des marches, notamment la première et la dernière marches sur les parties extrêmes, ainsi qu'un écartement adéquat entre deux marches successives.

8. Dispositif selon la revendication 1, **caractérisée en ce que** le nombre n de parties étant supérieur à 2, les marches de la partie extrême supérieure débordent des montants longitudinaux du premier côté (C), correspondant à la direction tournée vers l'utilisateur, et **en ce que** dans la ou les parties intermédiaires, les marches débordent soit du second côté (C₂), soit de part et d'autre des montants longitudinaux, soit du premier côté (C₁).

9. Installation comprenant un escalier escamotable (10), selon l'une des revendications 1 à **8, caractérisée en ce que** la partie extrême supérieure (11) est fixée sur la face supérieure (12a) d'une trappe (12) inférieure pivotante par des moyens de liaison (16), articulés à pivotement entre deux positions, une première position -escalier déployé- dans laquelle la trappe (12) et les montants longitudinaux '11) ont entre eux un premier écartement (D) et une seconde position -escalier replié- dans lequel la trappe (12)et les montants longitudinaux (11) ont entre eux un second écartement (d), inférieur au premier écartement (D) et **en ce que** éventuellement les marches, supposées d'épaisseur nulle, débordent vers la trappe d'une distance au plus égale à d/sinα.

10. Installation selon la revendication **9, caractérisée en ce qu'**elle comporte deux moyens de liaison articulés par montant longitudinal, **en ce que** chaque moyen de liaison articulé comprend deux plots (21,22), reliés par au moins une biellette (23), de préférence deux biellettes (23,23'), le premier plot (21) étant fixé sur la trappe (12) et le second (22) sous le montant longitudinal (18) **en ce que** le premier axe de pivotement (26) de la biellette (23) est relié soit au côté extérieur du second plot (22), soit au côté extérieur du montant longitudinal (18), **en ce que** le second axe de pivotement (25) de la biellette (23) est relié au côté extérieur du premier plot (21), **en ce que** la biellette (23) est perpendiculaire à la trappe (12) et au montant longitudinal (18) dans la première position, escalier déployé, et **en ce que** l'installation comprend des moyens de blocage de la biellette (23), au moins dans ladite première position.

11. Installation selon la revendication **10, caractérisée en ce que** le premier plot (21) a sa face supérieure (21a) oblique et les moyens de blocage consistent en un deuxième plot (22) fixé sous le montant longitudinal (11) et qui a une face supérieure (22a) oblique, en sorte que les faces supérieures (21a,22a) restent constamment parallèles et que dans la première position, elles sont en prise l'une contre l'autre, et **en ce qu'**elle comporte éventuellement au moins une butée d'arrêt (21d), notamment montée sur un premier plot (21), apte à bloquer au moins une biellette (23) dans la seconde position.

12. Installation comprenant un escalier escamotable (30) selon l'une des revendications 1 à **8, caractérisée en ce que** la partie extrême supérieure (31) est montée à pivotement sur un cadre (32) délimitant une ouverture (34) formée dans un plafond (35), l'axe de pivotement (33) étant situé au-dessous ou au niveau de la dernière marche (39) ou situé entre la dernière (39) et l'avant-dernière marche.

13. Installation selon la revendication **12, caractérisée en ce qu'**elle comporte une trappe pivotante (36) d'épaisseur t indépendante de l'escalier (30) et **en ce que** l'escalier (30) en position repliée et trappe fermée, repose directement sur la trappe soit par l'appui des parties extrêmes supérieures de ses montants longitudinaux soit par l'appui des bords avant des marches débordant vers la trappe, l'encombrement hors tout de l'installation étant alors sensiblement égale à t+ne.

14. Installation selon l'une ou l'autre des revendications 8 à **13** dont l'escalier est destiné à être logé dans une ouverture de plafond entre une trappe inférieure et une trappe supérieure ayant entre elles un écartement H, **caractérisée en ce que** l'encombrement, en position repliée, de l'escalier est inférieur à l'écartement H et **en ce que** les marches dépassent sensiblement des montants longitudinaux superposés de la partie extrême inférieure, dans la direction de la trappe supérieure.

## Claims

1. This is a step device, such as a ladder or a staircase, which is made of at least two parts (2,3,4), each consisting of two longitudinal uprights (6) and several steps (7) attached between the aforementioned uprights, which can be folded one on top of the other via a hinge type means (5), the width (L) of each step (7), with a supposed zero thickness, being on the one hand greater than e/sinα and on the other hand at the most approximately equal to n.e/ sinα, where e is the width of a longitudinal upright, α is the angle of inclination between the longitudinal direction of the aforementioned upright and the plane of the aforementioned step , and n is the number of parts (2,3,4), **characterised in that** in the upper extreme part (4), when the device is unfolded , a large part of each step (7) extends out beyond a same first side (C1) of the uprights and does not (or very little) extend out beyond the second side (C2) of the uprights, whereas in the lower extreme part (2), when the device is unfolded, a large part of each step extends out beyond the same second side (C2) or the same first side (C1), and does not (or very little) extend out the other side (C1; C2) of the uprights. When the device is folded up, the steps of the superposed parts (2,3,4) fit in between each other so that the device's overall size (E) is almost equal to n.e.

2. A device meeting claim 1, **characterised in that** it comprises three parts where the steps (7) of the middle part (3) extend out beyond each side of the uprights, preferably in the same proportion.

3. A device meeting claim 2, **characterised in that** the steps of both extreme parts (2), (4) are attached to the corresponding longitudinal uprights (6) with an overhang, the direction of the overhang for the upper extreme part being opposite to the one of the lower extreme part.

4. A ladder type device meeting claims 1 to 3, designed to lean against a wall, **characterised in that** the steps (M1, M2, M3) of the extreme lower part extend out beyond the longitudinal uprights towards the wall and the steps (M7,M8, M9) of the upper extreme part extend out beyond the longitudinal uprights towards the user.

5. A device meeting claim 1 **characterised in that** it comprises n parts, n being superior or equal to 3 and **in that** step width (L) is almost equal to 3 e/sinα.

6. A device meeting one of the first five claims, for which n is equal or larger than 3, **characterised in that** the longitudinal uprights are tubes, in particular of a rectangular cross-section, and **in that** the tubes in the middle parts are thicker than the tubes of the extreme lower and upper parts.

7. A device meeting one of the first six claims, **characterised in that** the length of the longitudinal uprights is different according to the parts so that, when the uprights are in the superposed position, the parts are offset relative to each other on one and/or the other side, allowing the adequate positioning of the steps, particularly the first and last steps on the extreme parts, as well as proper spacing between successive steps.

8. A device meeting claim 1, **characterised in that**, the number n of parts being greater than 2, the steps of the upper extreme part extend out beyond the longitudinal uprights of the first side (C1), in the direction towards the user, and **in that** in the middle part(s) thesteps extend out beyond either the second side (C2), or beyond each side of the uprights, or again beyond the first side (C1).

9. An installation consisting of a set of folding stairs (10) meeting one of the claims 1 to 8, **characterised in that** the upper extreme part (11) is attached to the upper side (12a) of a lower trap door (12) pivoting on articulated connecting pieces (16) between two positions: an initial position - stairs unfolded - in which there is a first gap D between the trap door (12) and the longitudinal uprights (11), and a second position - stairs folded up - in which there is a second gap (d) between the trap door (12) and the longitudinal uprights (11), which is smaller than the first gap D. The device is also **characterised in that** the steps (estimated at being of zero thickness) protrude out by a distance at most equal to d/sin α towards the direction of the trap door.

10. An installation meeting claim 9, **characterised in that** it comprises two articulated connecting pieces on each longitudinal upright, **in that** each articulated connecting piece comprises two wedge-shaped blocks (21,22), linked by at least one, but preferably two (23,23'), small connecting rod (23), the first wedge-shape block (21) being attached to the trap door (12) and the second (22) under the longitudinal upright (18). The first swivel pin (26) of the small connecting rod (23) is attached either to the outer side of the second wedge-shaped block (22), or the outer side of the longitudinal upright (18), the second swivel pin (25) of the small connecting rod (23) is attached to the outer side of the first wedge-shape block (21), the small connecting rod (23) being perpendicular to the trap door (12) and to the longitudinal upright (18) in the first position, stairs unfolded. The installation is finally **characterised in that** it comprises means to lock the small connecting rod (23), at least in the said first position.

11. An installation meeting claim 10, **characterised in that** the first wedge-shaped block has an oblique upper face (21a) and **in that** the locking system consists in a second wedge-shaped block (22) attached under the longitudinal upright (11) and which has an upper oblique face (22a) so that the upper faces (21a, 22a) remain constantly parallel and that in the first position they hold one against the other and **in that** it has possibly at least one stop (21d), in particular attached to the first wedge-shaped block (21), which can lock at least one connecting rod (23) in the second position.

12. An installation consisting of foldable stairs (30) meeting one the claims 1 to 8, **characterised in that** the upper extreme part (31) is swivel-mounted to a frame (32) limiting an opening (34) in the ceiling (35), the swivel pin (33) being located below or at the same level as the last step (39) or situated between the last (39) and the penultimate steps.

13. An installation meeting claim 12, **characterised in that** it possesses a pivoting trap door (36) with thickness t independent from the stairs (30) and **in that** the stairs (30), in the folded-up position with the trap door closed, rest directly on the trap door either supported by the upper extreme parts of the longitudinal uprights or by the front edges of the steps extending towards the trap door, and the overall size of the installation is approximately equal to t + ne.

14. An installation meeting one of the claims 8 to 13, the stairs of which are to be placed in a ceiling opening between a lower trap door and an upper trap door separated by a space (H), **characterised in that** the size of the folded stairs is less than the height of space H and **in that** the steps extend substantially out beyond the superposed longitudinal uprights of the lower extreme part in the direction of the upper trap door.

## Patentansprüche

1. Stufenvorrichtung (1), in Leiter- oder Treppenausführung (1), die aus mindestens zwei Teilen besteht (2,3,4), die sich aus jeweils zwei Längsholmen (6) und mehreren zwischen den gennanten Holmen befestigten Stufen zusammensetzen, welche sich mithilfe von Gelenkverbindungen (5) zusammenklappen lassen, wobei die Breite (L) jeder Stufe (7), wenn eine Dicke gleich Null angenommen wird, einerseits größer als e/sin α und andererseits höchstens ungefähr n.e/sin α ist, wobei e die Breite eines Längsholmens, α der Neigungswinkel zwischen der Längsrichtung des gesamten Längsholmens und der Ebene der genannten Stufe und n die Anzahl der Teile (2,3,4) ist. Die Vorrichtung ist **dadurch gekennzeichnet, dass** in auseinandergeklappter Stellung am äußersten oberen Teil (4) jede Stufe größtenteils auf ein und derselben ersten Seite (C1) die Längsholmen überragt und nicht oder eventuell nur wenig auf der zweiten Seite (C2) die Längsholmen überragt, während am äußersten unteren Teil (2) in zusammengeklappter Stellung jede Stufe größtenteils auf ein und derselben zweiten Seite (C1;C2) die Längsholmen überragt, wobei die Stufen der übereinanderliegenden Teile (2,3,4) in zusammengeklappter Stellung sich so ineinander schieben lassen, dass in zusammengeklappter Stellung der Gesamtplatzbedarf E der zusammengeklappten Vorrichtung ungefähr gleich n.e ist.

2. Vorrichtung gemäß des Patentanspruchs 1, die **dadurch gekennzeichnet ist, dass** sie drei Teile enthält und die Stufen (7) des mittleren Teiles (3) beidseitig die Längsholmen (6) überragen, vorzugsweise im gleichen Verhältnis.

3. Vorrichtung gemäß des Patentanspruchs 2, die **dadurch gekennzeichnet** ist, das die Stufen der äußersten Teile (2), (4) an den entsprechenden Längsholmen (6) überhängend angebracht sind, und zwar überhängend in entgegengesetzter Richtung der beiden genannten Teile.

4. Vorrichtung gemäß einer der Patentanforderungen 1 bis 3, in Leiterausführung, die gegen eine Stützwand gestellt werden kann, die **dadurch gekennzeichnet ist, dass** die Stufen (M1, M2, M3) des äußersten unteren Teils die Längsholmen überragen, und zwar in Richtung der Stützwand hin und die Stufen (M7, M8, M9) des äußersten oberen Teils die Längsholmen in Richtung des Benutzers hin überragen.

5. Vorrichtung gemäß Patentanforderung 1, die **dadurch gekennzeichnet ist, dass** sie eine Anzahl n von Teilen oder eine Anzahl von Teilen gleich 3 enthält und dadurch, dass die Breite (L) der Stufen ungefähr gleich 3 e/sin α ist.

6. Vorrichtung gemäß einer der Patentanforderungen 1 bis 5, in der n gleich oder größer als 3 ist, die **dadurch gekennzeichnet ist, dass** die Längsholmen Rohre, und zwar mit rechteckigem Querschnitt sind, und dadurch, dass die Dicke der Rohre der Zwischenteile größer ist als die der Rohre der äußersten oberen und unteren Teile.

7. Vorrichtung gemäß einer der Patentanforderungen 1 bis 6, die durch eine, je nach den Teilen unterschiedliche Länge der Längsholmen gekennzeichnet ist, wodurch die Teile bei aufeinanderliegenden Holmen auf der einen und/oder anderen Seite zueinander versetzt sind, was eine zweckmäßige Positionnierung der Stufen, besonders der ersten und letzten Stufe der äußersten Teile, sowie einen angemessenen Abstand zwischen zwei aufeinanderfolgenden Stufen erlaubt.

8. Vorrichtung gemäß Patentanforderung 1, **dadurch gekennzeichnet, dass** bei einer Anzahl n der Teile, die größer sind als 2, die Stufen des äußersten oberen Teils über die Längsholmen der ersten Seite (C1) hinausreichen, und zwar in Richtung des Benutzers hin und dadurch, dass in diesem oder den Zwischenteil(en) die Stufen entweder auf der zweiten Seite (C2), oder beidseitig oder auf der ersten Seite (C) die Längsholmen überragen.

9. Anlage, die eine versenkbare Treppe (3) enthält gemäß einer der Patentanforderungen 1 bis 8, die **dadurch gekennzeichnet ist, dass** der äußerste obere Teil an der oberen Vorderseite (12a) einer unteren durch Verbindungsglieder schwenkbaren Klappe (12) befestigt ist, die zwischen zwei Stellungen hin und her bewegt werden können, einer ersten Stellung - bei auseinandergeklappter Treppe - bei der die Vorderseite (12) und die Längsholmen (11) einen ersten Abstand bilden (D) und einer zweiten Stellung - bei zusammengeklappter Treppe - bei der die Klappe (12) und die Längsholmen (11) einen zweiten Abstand (d) bilden, der kleiner ist als der erste (D). Anlage weiterhin **dadurch gekennzeichnet, dass** die Stufen eventuell, wenn eine Dicke gleich Null angenommen wird, in Richtung Vorderseite hin mit einem Abstand von gleich höchstens d/sin α überragen.

10. Anlage gemäß Patentanspruch 9, die **dadurch gekennzeichnet ist, dass** sie zwei Verbindungsglieder pro Längsholm enthält, dadurch, dass jedes bewegliche Verbindungsglied zwei Klötzchen enthält (21, 22), die durch mindestens einen Schwingarm (23), vorzugsweise druch zwei Schwingarme (23, 23') miteinander verbunden sind, wobei das erste Klötzchen (21) an der Klappe (12) und das zweite (22) unter dem Längsholmen (18) angebracht ist; Anlage, die weiterhin **dadurch gekennzeichnet ist, dass** der erste Schwenkbolzen (26) des Schwingarms (23) entweder mit der äußeren Seite des zweiten Klötzchens (22) oder mit der äußeren Seite des Längsholms (18) verbunden ist, und dadurch, dass der zweite Schwingarm (25) des Schwenkbolzens (23) mit der äußeren Seite des ersten Klötzchens (21) verbunden ist, sowie dadurch, dass der Schwingarm (23) bei auseinadergeklappter Treppe im rechten Winkel zur Klappe (12) und zum Längsholmen (18) in der ersten Stellung steht und dadurch, dass die Anlage Verriegelungssysteme enthält (23), zumindest in der genannten ersten Stellung.

11. Analge gemäß Patentanforderung 10, die **dadurch gekennzeichnet ist , dass** das erste Klötzchen (21) eine schräge obere Seite (21a) hat und die Verriegelungen aus einem zweiten Klötzchen (22) bestehen, das unter dem Längsholmen (22) angebracht ist und welches eine schräge obere Seite (22a) hat, sodass die oberen Seiten (21a, 22a) ständig parallel bleiben und sich in der ersten Stellung ineinander schieben lassen und weiterhin **dadurch gekennzeichnet, dass** sie (die Anlage) eventuell mindestens einen Anschlag (21d) enthält, der vor allem an einem ersten Klötzchen (21) befestigt ist, der mindestens einen Schwingarm (23) in der zweiten Stellung sperren kann.

12. Anlage, die eine einziehbare Treppe (30) enthält, gemäß einer der Patentanfoderungen 1 bis 8, die **dadurch gekennzeichnet ist, dass** der äußerste obere Teil (31) mit einer Schwenkvorrichtung an einem Rahmen (32) an einer Öffnung (34) an einer Decke (35) befestigt ist, wobei der Schwenkbolzen (33) sich unter oder auf der gleichen Höhe der letzten Stufe (39) oder sich zwischen der letzten (39) und vorletzten Stufe befindet.

13. Anlage gemäß der Patentanforderung 12, die **dadurch gekennzeichnet ist, dass** sie eine Schwenkklappe (36) von einer Dicke t enthält, die unabhängig von der Treppe (30) ist, und dadurch, dass die Treppe (30) in zusammengeklappter Stellung und bei geschlossener Klappe direkt auf der Klappe liegt oder durch die äußersten oberen Teile ihrer Längsholmen oder die vorderen Ränder der Stufen, die in Richtung Klappe hinausragen, gestützt wird, wobei der Gesamtplatzbedarf also ungefähr gleich t + ne ist.

14. Anlage gemäß der einen oder anderen der Patentanforderungen 8 bis 13, deren Treppe in einer Deckenöffnung zwischen einer unteren und oberen Klappe befestigt warden soll, wobei der Abstand zwischen den beiden Klappen H beträgt; Anlage, die weiterhin dadurch gekennzeichne istt, dass der Platzbedarf der Treppe in zusammengeklappter Stellung kleiner ist als der Abstand H und dadurch, dass die Stufen ungefähr über die aufeinandergelegten Längsholmen des äußersten unteren Teils, in Richtung der oberen Klappe hinausragen.
